# EUROPÄISCHE PATENTSCHRIFT

(11) **EP 2 270 297 B1**
(45) Veröffentlichungstag und Bekanntmachung des Hinweises auf die Patenterteilung: **04.07.2012**
(21) Anmeldenummer: 10164752.7
(22) Anmeldetag: 02.06.2010
(51) Int. Cl.: E05C 9/18

(54) **Sprengwirkungshemmender und/oder einbruchhemmender Gebäudeabschluss**
Building closure reducing the effect of explosives and/or unauthorised access
Fermeture de bâtiment réduisant l'effet d'explosion et/ou d'intrusion

(30) Priorität: 29.06.2009 DE 102009027291
(43) Veröffentlichungstag der Anmeldung: 05.01.2011
(73) Patentinhaber: Sälzer Sicherheitstechnik GmbH, 35037 Marburg (DE)
(72) Erfinder: Sälzer, Heinrich, 35037, Marburg (DE)
(74) Vertreter: Bauer, Dirk

(56) Entgegenhaltungen:
- EP-A1- 1 253 270
- DE-A1- 3 141 243
- DE-U1- 8 617 054
- DE-U1- 9 003 503
- DE-U1- 29 909 593

## Beschreibung

### Einleitung

Die Erfindung betrifft einen sprengwirkungshemmenden und/oder einbruchhemmenden Gebäudeabschluss gemäß dem Oberbegriff des Anspruchs 1, der neben Standardbeschlagteilen zur Überführung des Gebäudeabschlusses in eine Kipp- oder Drehstellung über zusätzliche blendrahmenseitige und flügelrahmenseitige Verriegelungselemente verfügt, die in einer Verriegelungsstellung des Gebäudeabschlusses miteinander in Eingriff stehen.

Sowohl die Standardbeschlagteile als auch die Verriegelungselemente befinden sich dabei über den Umfang des Gebäudeabschlusses betrachtet versetzt zueinander in einer Falzkammer zwischen Blend- und Flügelrahmen, die in eine Richtung senkrecht zu der Ebene der Füllung des Flügelrahmens und ausgehend von einer durch eine zu dem Innenraum des Gebäudeabschlusses weisende Falzwandung des Flügelrahmens bis etwa zu einer Ebene reicht, in der die Isolierstege zur Verbindung von inneren und äußeren Rahmenprofilen des Blend- und Flügelrahmens mit den inneren Rahmenprofilen verbunden sind.

Die senkrecht zu der Füllung verlaufende Erstreckung der Falzkammer wird als Tiefe und die parallel zu der Füllung verlaufende Erstreckung der Falzkammer als Breite der Falzkammer bezeichnet.

Gemäß einer Definition der vorliegenden Anmeldung unterteilen sich die Verriegelungselemente jeweils in einen Innenteil, der analog zu der Schubstange der Innenseite des Gebäudeabschlusses zugewandt ist, und einen Außenteil, der in senkrecht zu der Füllung gerichtete Richtung neben der Schubstange liegt und zu den Isolierstegen gewandt ist.

### Stand der Technik

Ein derartiger Gebäudeabschluss mit zusätzlichen Verriegelungselementen an Blend- und Flügelrahmen ist beispielsweise aus der DE 42 04 774 A1 bekannt. Um einen Schutz vor Einbruch oder Explosion zu bieten, sind die Verriegelungselemente sehr massiv ausgebildet und füllen nahezu den gesamten Falzbereich aus.

Auch aus der DE 86 17 054 U1 und der DE 103 41 601 A1 sind in dem Falzbereich zwischen Blendrahmen und Flügelrahmen angeordnete Verriegelungselemente bekannt, wobei gemäß der DE 103 41 601 A 1 die Schubstange nicht auf der der Innenseite zugewandten Seite des Flügelrahmenprofils angeordnet ist, sondern auf der den Isolierstegen zur Verbindung von inneren und äußeren Rahmenprofilen des Blend- und Flügelrahmens zugewandten Seite, wobei die Verrieglungselemente der letztgenannten Schrift einer großen Falzbreite bedürfen.

Im Zuge der Einführung einer sogenannten Euro-Nut wurde die Breite der Falzkammer von ehemals 14 mm bis 16 mm auf 11,5 beziehungsweise 12 mm reduziert, wodurch zwar die Verwendung von Standardbeschlagteilen, die unter anderem zur Überführung des Flügelrahmens in eine Kipp- oder Drehstellung beziehungsweise zur Überwindung von Windbelastungen erforderlich sind, wie beispielsweise Eckumlenkungen, Kippschere, Bänder, Griff, Sicherungsplatten und Rollzapfen, nicht eingeschränkt ist, die Ausstattung eines Gebäudeabschlusses mit bekannten Verriegelungselementen mit den bisher realisierten Abmessungen beziehungsweise deren Befestigung an den Rahmenprofilen aber aus Platzgründen nicht mehr möglich ist. Zur Überwindung dieses Nachteils ist es jedoch nicht möglich, die Breite der Falzkammer für etwaige Sonderlösungen zu vergrößern, da auf diese Weise keine Standardbeschlagteile mehr verwendet werden können. Die Ausbildung von entsprechend dünneren Verriegelungselementen ist ebenfalls nicht zielführend, da diese dünnen Verriegelungselemente zu schwach wären, einen Schutz vor Einbruch oder Explosion zu bieten.

### Aufgabe

Es ist Aufgabe der vorliegenden Erfindung, einen Gebäudeabschluss unter Verwendung von Standardbeschlagteilen nach der Euro-Nut, das heißt bei reduzierter Falzbreite, zu schaffen, der ausreichend Schutz vor Einbruch und Explosion bietet.

### Lösung

Ausgehend von einem Gebäudeabschluss der vorbeschriebener Art wird diese Aufgabe dadurch erzielt, dass das Außenteil der flügelrahmenseitigen Verriegelungselemente im Bereich einer Hinterhakung mit mindestens einem Hakenabschnitt in mindestens eine in dem Flügelrahmenprofil angeordnete Nut eingreift, deren Öffnungsquerschnitt parallel zu einer Ebene der Füllung des Flügelrahmens verläuft. Durch die Nut im Flügelrahmenprofil, in die der Hakenabschnitt des flügelrahmenseitigen Verriegelungselements eingreift, wird eine stabile Befestigung desselben trotz beengten Platzverhältnissen erreicht. Darüber hinaus wird das flügelrahmenseitige Verriegelungselement, das sowohl mit der Schubstange gekoppelt ist als auch in die vorgenannte, eine Hinterschneidung bildende Nut eingreift, auf diese Weise in zwei Bereichen geführt, so dass eine Verkantung, ein Verdrehen oder ein Verkippen desselben verhindert ist. Auch dünner ausgebildete Verriegelungselemente können trotz der im Bereich der Beschlagnut in Form einer Euro-Nut in ihrer Breite reduzierten Falzkammer somit sicher und freigängig geführt werden. Auf diese Weise wird hierdurch insbesondere die Sicherheit vor Einbruch und Explosion deutlich erhöht. Aufgrund der erfindungsgemäßen Ausrichtung der Nut für den Hakenabschnitt lässt sich das solchermaßen formschlüssig mit dem Flügelrahmenprofil gekoppelte Verriegelungselement nicht durch eine Kraftwirkung parallel zur Füllungsebene an seiner Lagerung herausreißen, woraus sich eine sehr hohe Widerstandsfähigkeit des Gebäudeabschlusses nach der Erfindung ergibt. So lassen sich selbst die sehr hohen Anforderungen nach den Widerstandsklassen WK 4 und WK 5 der einbruchhemmenden Normen sowie auch sehr hohe Widerstandsklassen bei der Sprengwirkungshemmung erfüllen.

Eine vorteilhafte Ausgestaltung des erfindungsgemäßen Gebäudeabschlusses sieht vor, dass die flügelrahmenseitigen Verriegelungselemente sowohl an dem Innenteil als auch an dem Außenteil jeweils einen Klammerabschnitt aufweisen und beide Klammerabschnitte zusammen eine Umklammerung der Seitenwandungen der Nut der Schubstange bilden, wobei sich die Klammerabschnitte, in eine Richtung senkrecht zu der Schubstange und parallel zu der Ebene der Füllung betrachtet, mindestens bis zu einer Ebene erstrecken, die durch einen Grund der Nut der Schubstange gebildet ist. Durch die Klammerabschnitte ergeben sich ebenfalls die vorgenannten Vorteile hinsichtlich einer guten Führung der flügelrahmenseitigen Verriegelungselemente, die in ihren Klammerabschnitten dicker und somit stabiler ausgebildet sind. Ein Verkippen oder Verkanten der Verriegelungselemente, das häufig am Anfang eines Versagens unter Belastung steht, wird durch die tiefe Verklemmung verhindert. Auch bei Beschlagnuten in Form der Euro-Nut lassen sich somit trotz geringer Falzbreite in Breitenrichtung gesehen vergleichsweise groß dimensionierte Verriegelungselemente realisieren.

Insbesondere die Tatsache, dass der am Innenteil befindliche Klammerabschnitt bis zum Nutgrund reicht, ist vorteilhaft, da dieser bei einem Aufbruchversuch mittels an der Außenseite angesetzten Hebelwerkzeugen dennoch nicht herausgelöst werden kann. Selbst bei einer ausgeübten Hebelwirkung erfolgt die Verschiebung des Klammerabschnitt nicht in einem solchen Maße, dass er vollkommen aus seiner Lage gebracht werden kann.

Ein weiterer Vorteil besteht darin, dass aufgrund der mit den erfindungsgemäßen Klammerabschnitten erreichten Umklammerung die Abstände der Verriegelungen - in Umfangsrichtung des Flügelrahmens betrachtet - größer sein können und somit genug Platz für die Standard-Beschlagteile verbleibt.

Gemäß einer weiteren Ausgestaltung der Erfindung ist die Falzkammer zusammengesetzt aus einer der Schubstange und ihrer Nut zugeordneten Innenkammer, in der jeweils das Innenteil der flügelrahmenseitigen und blendrahmenseitigen Verriegelungselemente angeordnet ist, und einer näher als die Innenkammer an einer Isolierzone angeordneten Außenkammer, in der jeweils das Außenteil der flügelrahmenseitigen und blendrahmenseitigen Verriegelungselemente angeordnet ist, wobei die in Richtung der Ebene der Füllung gemessene Breite der Außenkammer größer ist als die Breite der Innenkammer. Die Innenkammer und die Außenkammer stehen über die Breite der Innenkammer miteinander in Verbindung, so dass die Falzkammer in ihrem Querschnitt eine L-Form aufweist. Dadurch, dass die Außenkammer breiter ist, als die Innenkammer, entsteht eine Art Rücksprung zwischen Innenkammer und Außenkammer und es steht für die Ausbildung der in der Außenkammer befindlichen Außenteile der Verriegelungselemente mehr Raum zur Verfügung, so dass diese dicker ausgebildet werden können als in der Innenkammer. Somit ist aufgrund der großen realisierbaren Wandstärken der Verriegelungselemente wiederum eine gute Einbruch- und Sprengwirkungshemmung gegeben.

Es ist von Vorteil, wenn das Flügelrahmenprofil eine sich im Wesentlichen über die gesamte senkrecht zu der Füllung verlaufende Tiefe des Flügelrahmenprofils erstreckende und einen rechteckförmigen Querschnitt aufweisende Hauptkammer und eine zwischen dieser und der Nut für die Schubstange angeordnete Zusatzkammer besitzt, die vorzugsweise von einer den Grund der Nut der Schubstange bildenden Wandung begrenzt wird. Insbesondere bei dem Fall, bei dem die Falzkammer zwischen der Innenkammer und der Außenkammer einen vorerwähnten Rücksprung aufweist und die Außenkammer breiter ist als die Innenkammer, weist das innere Rahmenprofil des Flügelrahmens einen entsprechenden Rücksprung auf. Die Unterteilung zwischen Hauptkammer und Zusatzkammer sollte dann in der Flucht des Rücksprungs verlaufen, so dass sich die Hauptkammer über die gesamte Tiefe des inneren Rahmenprofils des Flügelrahmens und die Zusatzkammer lediglich über eine der Innenkammer entsprechenden Teil-Tiefe erstreckt. Die den Grund der Nut der Schubstange bildende Wandung, die vorzugsweise eine Weiterführung der Wandung der Hauptkammer ist, erhöht die Stabilität des Flügelrahmens. Die Ausbildung der Hauptkammer als Recheckquerschnitt ist insbesondere vorteilhaft für eine saubere Verklebung eines zur Verbindung zweier aneinanderstoßender Rahmenprofile verwendeten Eckverbinders, der typischerweise durch ein Profilstück in L-Form mit im Querschnitt rechteckigen Schenkeln gebildet wird, die flächig an zwei Innenflächen der Hauptkammer anliegen. Die Hauptkammer kann somit trotz des Rücksprungs weiter gut als Eckverbinderkammer genutzt werden.

Vorteilhafterweise weisen sowohl die blendrahmenseitigen Verriegelungselemente als auch die flügelrahmenseitigen Verriegelungselemente, im Querschnitt betrachtet, jeweils zwei sich im Wesentlichen parallel zu der Ebene der Füllung des Flügelrahmens erstreckende Vorsprünge und zwei daran angepasste Vertiefungen in den jeweils gegenüberliegenden Verriegelungselementen auf, wobei die Vertiefungen Hinterschneidungen besitzen, in die Randabschnitte der Vorsprünge eingreifen, wobei vorzugsweise eine Vertiefung und ein Vorsprung in dem Innenteil des flügelrahmenseitigen bzw. blendrahmenseitigen Verriegelungselementes und ein weiterer Vorsprung und eine weitere Vertiefung in dem Außenteil der flügelrahmenseitigen bzw. blendrahmenseitigen Verriegelungselemente angeordnet ist. Diese Geometrie der Verriegelungselemente, bei der die sich gegenüberliegenden blendrahmenseitigen und flügelrahmenseitigen Verriegelungselemente entlang einer sehr großen Fläche mit Abstand aneinander liegen, bietet den Vorteil, dass eine Manipulation der Verriegelungselemente in ihrer Verriegelungsstellung äußerst schwierig oder unmöglich ist.

Dabei kann sich ein Bereich der Hinterhakung angrenzend an die Nut der Schubstange befinden.

Eine besonders effektive und damit auch einbruch- beziehungsweise explosionssichere Art der Hinterhakung kann derart ausgebildet sein, dass ein Bereich der Hinterhakung in Form einer im Querschnitt T-förmigen, hinterschnittenen Nut ausgebildet ist, deren Öffnungsquerschnitt in derselben Ebene angeordnet ist, wie der Grund der Nut der Schubstange.

Hierbei ist es ferner von Vorteil, wenn der Öffnungsquerschnitt einer den Bereich der Hinterhakung bildenden Nut neben einer Befestigungsnut eines Isolierstegs der Isolierzone angeordnet ist.

Alternativ kann der Bereich der Hinterhakung auch als flache im Querschnitt rechteckförmige Nut ausgebildet sein, die im Wesentlichen denselben Querschnitt wie die Nut der Schubstange besitzt und parallel zu dieser verläuft, wobei die den Bereich der Hinterhakung bildende Nut im Vergleich mit der Nut der Schubstange zurückversetzt ist, wodurch sich in der Außenkammer der Falzkammer eine im Vergleich mit der Innenkammer größere Breite ergibt.

Bei der Ausführung des Gebäudeabschlusses mit Klammerabschnitt ist es vorteilhaft, wenn sich ein Klammerabschnitt, vorzugsweise der des Außenteils, mindestens zu einer Ebene erstreckt, die durch eine Oberfläche einer der Nut der Schubstange zugewandten Wandung einer Hohlkammer im Inneren des Flügelrahmenprofils gebildet ist.

Um eine sichere und freigängige Verschiebung der Verriegelungselemente zu erreichen sollte mindestens ein Klammerabschnitt an einer Seitenwandung der Nut der Schubstange gleitend anliegen, wobei die Leichtgängigkeit in Kontaktbereichen mittels eines Schmiermittels (Fett o.ä.) gewährleistet werden kann.

Schließlich ist es noch vorteilhaft, wenn mindestens ein Klammerabschnitt auf der einer Innenseite zugewandten Seite der Nut der Schubstange und mindestens ein Klammerabschnitt auf der einer Außenseite zugewandten Seite einer weiteren Nut angeordnet ist, da auf diese Weise eine sehr breite Umklammerung entsteht, die sowohl die Nut der Schubstange als auch die weitere Nut umgibt und sich durch eine gute Festigkeit und Biegemomentenaufnahme auszeichnet. Die weitere Nut kann T-förmig oder als L-förmige Hinterschneidung aufgebaut sein.

Für eine besonders gute Haltbarkeit der flügelrahmenseitigen und/oder blendrahmenseitigen Verriegelungselemente ist es vorteilhaft, wenn diese einstückig ausgebildet sind.

Schließlich ist es gemäß einer vorteilhaften Ausgestaltung der Erfindung vorgesehen, dass ein Grund der Nut der Schubstange in Bereichen der flügelrahmenseitigen Verriegelungselemente von einem Abschnitt einer durchgehenden Wandung gebildet wird, wobei die Wandung vorzugsweise eine Wand einer auf einer Rückseite der Schubstange angeordneten Kammer des Flügelrahmens bildet. Dies bedeutet ferner, dass die Hinterhakungen und die Klammerabschnitte lediglich bis zu dieser Wand der Kammer reichen können. Durch die Kammer besitzt der Flügelrahmen eine besonders hohe Steifigkeit. Insbesondere ist es nicht erforderlich, die Wand zwecks Montage der Verriegelungselemente nachträglich zu durchbrechen beziehungsweise entsprechende Durchbrüche dort vorzusehen.

### Ausführungsbeispiel

Die Erfindung wird nachfolgend anhand eines erfindungsgemäßen Gebäudeabschlusses und verschiedenen Detailausführungen erläutert.

Es zeigt
- Fig. 1:: einen Horizontalschnitt durch einen Rahmenschenkel eines erfindungsge- mäßen Gebäudeabschlusses im Bereich von Verriegelungselementen in ei- ner ersten Ausführungsform,
- Fig. 1a:: eine vergrößerte Darstellung der Verriegelungselemente aus Figur 1,
- Fig. 2:: wie Figur 1 mit Verriegelungselementen in einer zweiten Ausführungsform,
- Fig. 3:: wie Figur 1 mit Verriegelungselementen in einer dritten Ausführungsform und
- Fig. 4:: wie Figur 1 mit Verriegelungselementen in einer letzten Ausführungsform.

In der Figur 1 ist ein Horizontalschnitt durch einen als Dreh-Kippfenster ausgebildeten erfindungsgemäßen Gebäudeabschluss 1 in einem Bereich, in dem sich ein blendrahmenseitiges Verriegelungselement 2 im Eingriff mit einem flügelrahmenseitigen Verriegelungselement 3 befindet (Verriegelungsstellung 4), gezeigt. Zwecks einer besseren Übersicht zeigt Figur 1a eine vergrößerte Darstellung der Verriegelungselemente 2, 3 aus Figur 1. Der Gebäudeabschluss 1 besitzt einen Flügelrahmen 5 mit einer aus Glas bestehenden Füllung 6, der um eine vertikale, durch ein Kreuz 7 symbolisierte, Drehachse drehbar und um eine nicht dargestellte horizontale Drehachse kippbar in einem Blendrahmen 8 gelagert ist. Denkbar ist auch die Ausbildung eines Gebäudeabschlusses als Dreh-, Kipp- oder Klappflügel.

Es ist zu erkennen, dass sowohl der Blendrahmen 8 als auch der Flügelrahmen 5 jeweils aus einem inneren Rahmenprofil 8', 5' und einem äußeren Rahmenprofil 8", 5" bestehen, die jeweils über eine Reihe von Isolierprofilen 9 miteinander verbunden sind und somit den Flügelrahmen 5 beziehungsweise den Blendrahmen 8 bilden. Der Bereich, über den sich die Isolierprofile 9 in senkrechte Richtung zu der Füllung 3 betrachtet erstrecken, wird in der vorliegenden Anmeldung als Isolierzone 10 bezeichnet.

Zwischen dem Blendrahmen 8 und dem Flügelrahmen 5 existiert umlaufend eine Falzkammer 11, die in ihrer parallel zu der Füllung 6 gemessenen Breite B durch Falzwandungen der inneren Rahmenprofile 5', 8' begrenzt wird. In der Falzkammer 11 sind das blendrahmenseitige und flügelrahmenseitige Verriegelungselement 2, 3 zwecks Verbesserung der Eigenschaften des Gebäudeabschlusses 1 im Hinblick auf Einbruch- und Sprengwirkungshemmung angeordnet. Die Falzkammer 11 ist in eine Innenkammer 12 und eine Außenkammer 13 unterteilt, wobei die senkrecht zu der Füllung 6 gemessene Tiefe T der Falzkammer 11 von einer einer Innenseite I zugewandten Falzwandung 14 des Flügelrahmens 5 bis zu der Isolierzone 10 beziehungsweise bis leicht in die Isolierzone 10 reicht. Die Innenkammer 12 ist definiert als der Bereich der Falzkammer 11, der sich von der Falzwandung 14 des Flügelrahmens 5 bis zu einer der Außenseite A des Gebäudeabschlusses 1 zugewandten Nutwandung 15 für eine Schubstange 16 erstreckt. Dies bedeutet, dass die Innenkammer 12 als der Bereich der Falzkammer 11 aufgefasst werden kann, in dem die Schubstange 16 mit ihren Standardbeschlagteilen verläuft. Die Außenkammer 13 ist definiert als der Bereich der Falzkammer 11, der von der Nutwandung 14 bis etwa zu der Isolierzone 10 reicht beziehungsweise bis leicht in die Isolierzone 10 hinein ragt.

Die Innenkammer 12 und die Außenkammer 13 stehen über die Breite der Innenkammer 12 miteinander in Verbindung, so dass die Falzkammer 11 in ihrem Querschnitt eine L-Form aufweist. Die Falzkammer 11 wird in eine Richtung parallel zu der Füllung 6 von einander zugewandten Falzwandungen des Flügelrahmens 5 und des Blendrahmens 8 begrenzt.

Typischerweise haben die Verriegelungselemente 2, 3 in Umfangsrichtung des Gebäudeabschlusses jeweils eine Länge von circa 50 mm und eine Überlappungslänge von circa 12 mm bis 14 mm, was aus dem Hub der Schubstange 16 von circa 16 mm resultiert.

Das blendrahmenseitige Verriegelungselement 2 ist mittels einer aus Gründen der Übersicht nicht dargestellten Schraube mit dem inneren Rahmenprofil 8' des Blendrahmens 8 verbunden. Darüber hinaus liegt das blendrahmenseitige Verriegelungselement 2 mit zwei an seiner Rückseite entsprechend angepassten Bereichen 17, 18 in zwei angeformte hinterschnittene Nuten 19, 20 in dem inneren Rahmenprofil 8' des Blendrahmens 8 ein, wobei der der Innenkammer 12 zugeordnete angepasste Bereich 17 eine Nase 21 aufweist, die in die der Innenkammer 12 zugeordnete Nut 19 eingreift, und der der Außenkammer 13 zugeordnete angepasste Bereich 18 zwei Stützabschnitte 22 besitzt, mit denen er sich auf einem Nutgrund 23 der dem Außenbereich 13 zugeordneten Nut 20 abstützt. Das blendrahmenseitige Verriegelungselement 2 teilt sich in einen der Innenkammer 12 zugeordneten Innenteil 24 und einen der Außenkammer 13 zugeordneten Außenteil 25.

Das innere Rahmenprofil 8' des Blendrahmens 8 ist zu seiner senkrecht zu der Füllung 6 verlaufenden Mittelachse M spiegelsymmetrisch aufgebaut, wobei eine zu den Verriegelungselementen 2, 3 weisende Begrenzungsebene E, die von Wandabschnitten W der beiden Nuten 19, 20 gebildet wird, in eine Richtung senkrecht zu der Füllung 6 verläuft. Das äußere Rahmenprofil 8" des Blendrahmens 8 ist nicht symmetrisch aufgebaut und auf seiner linken Seite für den Anschluss an eine Gebäudewand vorgesehen. Für den Fall, dass an das Rahmenprofil 8" ein anderer Dreh-Kipp-Flügel angeschlossen werden soll, muss das äußere Rahmenprofil 8" ebenfalls zu der Mittelachse M symmetrisch aufgebaut sein.

Das flügelrahmenseitige Verriegelungselement 3, das sich ebenfalls in einen der Innenkammer 12 zugeordneten Innenteil 26 und einen der Außenkammer 13 zugeordneten Außenteil 27 teilt, ist in seinem Innenteil 26 mittels einer ebenfalls nicht dargestellten Stiftschraube mit der Schubstange 16 verbunden, die wiederum in einer hinterschnittenen Nut 28 einer Falzwandung 29 des inneren Rahmenprofils 5' des Flügelrahmens 5 verläuft. Zusätzlich weist die der Schubstange 16 zugewandte Rückseite des flügelrahmenseitigen Verriegelungselements 3 zwei Vertiefungen 30 auf, in die zwei Vorsprünge 31 der Schubstange 16 hineingreifen.

Der Außenteil 27 des flügelrahmenseitigen Verriegelungselements 3 besitzt einen Hakenabschnitt 32, der in eine Nut 33 des inneren Rahmenprofils 5' hineinragt, wobei die Nut 33 einen Öffnungsquerschnitt parallel zu der Füllung besitzt. Des Weiteren weist der Außenteil 27 eine T-förmige Hinterhakung 34 auf, die in eine entsprechend T-förmige Nut 35 im inneren Rahmenprofil 5' eingreift, wodurch eine gute und stabile Führung des Verriegelungselements 3 erzielt wird. Die T-förmige Nut 35 besitzt einen parallel zu der Füllung 6 verlaufenden Öffnungsquerschnitt und ist gegenüber der Nut 28 der Schubstange zurückversetzt.

Das flügelrahmenseitige Verriegelungselement 3 weist auf seiner der Innenseite I sowie auf seiner der Isolierzone 10 zugewandten Seite jeweils einen Klammerabschnitt 36, 36' auf. Der Hakenabschnitt 32 und die T-förmige Hinterhakung 34 können ebenfalls als Klammerabschnitte 37 aufgefasst werden, wobei die T-förmige Nut 35 zwei sich gegenüberliegende Nuten 35' bilden, die einen parallel zu der Füllung 6 verlaufenden Öffnungsquerschnitt aufweisen. Gemäß Figur 1 bilden die Klammerabschnitte 36 und 37 eine Umklammerung der Seitenwandungen der Nut 28 der Schubstange 16. Dabei erstrecken sich die Hakenabschnitte 36, 37 - in eine Richtung senkrecht zu der Schubstange 16 und parallel zu der Ebene der Füllung 6 betrachtet - bis zu einer Ebene, die durch einen Grund 38 der Nut 28 der Schubstange 16 gebildet wird. Der Hakenabschnitt 36' erstreckt sich sogar über die vorgenannte Ebene des Nutzgrundes 38 hinaus und liegt unmittelbar neben einem Isolierprofil 9.

Das blendrahmenseitige Verriegelungselement 2 weist zwei Vorsprünge 39, 39' und zwei Vertiefungen 40, 40' auf, wobei die Vorsprünge 39, 39' in der Verriegelungsstellung 4 in zwei korrespondierende Vertiefungen 41, 41' des flügelrahmenseitigen Verriegelungselements 3 eingreifen.

Der Vorsprung 39 und die Vertiefung 40 des blendrahmenseitigen Verriegelungselements 2 sowie ein Vorsprung 42 und die Vertiefung 41 des flügelrahmenseitigen Verriegelungselements 3 sind der Innenkammer 12 zugeordnet. Der Vorsprung 39' und die Vertiefung 40' des blendrahmenseitigen Verriegelungselements 2 sowie ein Vorsprung 42' und die Vertiefung 41' des flügelrahmenseitigen Verriegelungselements 3 sind der Außenkammer 13 zugeordnet.

Die Vorsprünge 39, 39' des blendrahmenseitigen Verriegelungselements 2 und die Vorsprünge 42, 42' des flügelrahmenseitigen Verriegelungselements 3 sind jeweils mit Hinterschneidungen ausgebildet, so dass die Verriegelungselemente 2 und 3 in der Verriegelungsstellung 4 über eine große Fläche miteinander in Eingriff stehen.

Durch die zurückversetzte Lage der T-förmigen Nut 35 gegenüber der Nut 28 der Schubstange 16 weist ebenfalls die Falzwandung 29 einen Versprung 43 auf. Um dennoch eine recheckförmige Eckverbinderkammer 44 für den passgenauen Einsatz eines nicht dargestellten Eckwinkels zu erhalten, weist das innere Rahmenprofil 5' des Flügelrahmens 5 eine zusätzliche Strebe 45 auf, wodurch unterhalb der Eckverbinderkammer 44 eine zweite Kammer 46 gebildet ist.

Die Figur 2 zeigt einen Horizontalschnitt durch einen Gebäudeabschluss mit alternativ ausgebildeten Verriegelungselementen 102, 103, wobei der Innenteil 124 des blendrahmenseitigen Verriegelungselements 102 mit dem aus Figur 1 identisch ist. Der Innenteil 126 des flügelrahmenseitigen Verriegelungselements 103 dagegen weist einen Klammerabschnitt 136 auf, der länger ausgebildet ist als der Klammerabschnitt 36 aus Figur 1 bzw. 1a und bis hin zu einer Strebe 149 reicht.

Der Außenteil 125 des blendrahmenseitigen Verriegelungselements 102 besitzt einen Vorsprung 139', der nicht die Form eines T besitzt sondern die eines Hakens und der Außenteil 127 des flügelrahmenseitigen Verriegelungselements 103 ist entsprechend mit einer hinterschnittenen Vertiefung 141' versehen.

Die Befestigung des blendrahmenseitigen Verriegelungselements 102 mit dem Blendrahmen 8 erfolgt identisch zu der in Figur 1.

Das flügelrahmenseitige Verriegelungselement 103 ist mittels einer Stiftschraube mit der Schubstange 16 verbunden, die wiederum in der hinterschnittenen Nut 28 der Falzwandung 129 des inneren Rahmenprofils 5' des Flügelrahmens 5 verläuft.

Der der Außenkammer 13 zugeordnete Außenteil 127 des flügelrahmenseitigen Verriegelungselements 103 verläuft mit zwei der Falzwandung 129 zugewanten T-förmigen Vorsprüngen 146 nach Art von Hakenabschnitten in einer Befestigungsnut 147 der Falzwandung 129, wobei die Befestigungsnut 147 gegenüber der Nut 28 der Schubstange 16 zurückversetzt ist, so dass sich in der Außenkammer 13 eine im Vergleich zu der Innenkammer 12 eine in parallele Richtung zu der Füllung 6 betrachtet größere Breite B der Falzkammer 11 ergibt. Diese vergrößerte Kammerbreite erlaubt es, die Verriegelungselemente 102, 103 mit stärkeren Wandungen, das heißt stabiler, auszuführen.

Durch die zurückversetzte Lage der Befestigungsnut 147 gegenüber der Nut 28 weist ebenfalls die Falzwandung 129 einen Versprung 148 auf. Um dennoch eine im Querschnitt rechteckförmige Eckverbinderkammer 144 für den passgenauen Einsatz eines nicht dargestellten Eckwinkels mit Rechteckquerschnitt der beiden Schenkel zu erhalten, weist das innere Rahmenprofil 5' des Flügelrahmens 5 eine zusätzliche Strebe 149 auf. Diese verhindert, dass Klebstoff zur Fixierung des Eckwinkels wirkungslos in angrenzende Hohlräume eindringt. Ferner besitzt das innere Rahmenprofil 5' hinter der Nut 28 der Schubstange 16 noch eine geschlossene Kammer 150, in die bedarfsweise ein weiterer Eckwinkel eingesetzt werden kann.

Die hinterschnittene Nut 147, deren Öffnungsquerschnitt senkrecht zu der Füllung 6 verläuft, bildet gleichzeitig zwei sich gegenüberliegende Nuten 147' mit einem parallel zu der Füllung 6 verlaufenden Öffnungsquerschnitt, wobei die T-förmigen Vorsprünge 146 gleichzeitig als Klammerabschnitte aufgefasst werden können.

In den Figuren 3 und 4 sind die flügelrahmenseitigen Verriegelungselemente 203, 303 auf alternative Weise mit dem inneren Rahmenprofil 5' des Flügelrahmens 5 verbunden, wobei die Außenteile 227, 327 der flügelrahmenseitigen Verriegelungselemente 203, 303 mit ihren Hakenabschnitten 232, 332 in die Nut 233, 333 des inneren Rahmenprofils 5' neben der Nut 28 für die Schubstange 16 hineinragen. Die Nuten 233, 333 besitzen einen Öffnungsquerschnitt, der parallel zu der Füllung verläuft.

In den Figuren sind
- 1: Gebäudeabschluss
- 2, 102: blendrahmenseitiges Verriegelungselement
- 3, 103, 203, 303: flügelrahmenseitiges Verriegelungselement
- 4: Verriegelungsstellung
- 5: Flügelrahmen
- 5': inneres Rahmenprofil
- 5": äußeres Rahmenprofil
- 6: Füllung
- 7: Kreuz (Drehachse)
- 8: Blendrahmens
- 8': inneres Rahmenprofil
- 8": äußeres Rahmenprofil
- 9: Isolierprofil
- 10: Isolierzone
- 11: Falzkammer
- 12: Innenkammer
- 13: Außenkammer
- 14: Falzwandung
- 15: Nutwandung
- 16: Schubstange
- 17: angepasster Bereich
- 18: angepasster Bereich
- 19: Nut
- 20: Nut
- 21: Nase
- 22: Stützabschnitt
- 23: Nutgrund
- 24, 124: Innenteil
- 25, 125: Außenteil
- 26, 126: Innenteil
- 27, 127, 227, 327: Außenteil
- 28: Nut
- 29, 129: Falzwandung
- 30: Vertiefung
- 31: Vorsprung
- 32, 232, 332: Hakenabschnitt
- 33,233,333: Nut
- 34: T-förmige Hinterhakung
- 35: T-förmige Nut
- 35': Nut
- 36, 36', 136: Klammerabschnitt
- 37: Klammerabschnitt
- 38: Grund
- 39, 39', 139': Vorsprung
- 40, 40': Vertiefung
- 41, 41', 141': Vertiefung
- 42, 42': Vorsprung
- 43: Versprung
- 44, 144: Eckverbinderkammer
- 45: Strebe
- 146: Vorsprung
- 147: Befestigungsnut
- 147': Nut
- 148: Versprung
- 149: Strebe
- 150: Kammer
- A: Außenseite
- I: Innenseite
- T: Tiefe Falzkammer
- B: Breite Falzkammer
- M: Mittelachse
- E: Begrenzungsebene
- W: Wandabschnitt

## Patentansprüche

1. Sprengwirkungshemmender und/oder einbruchhemmender Gebäudeabschluss (1) mit einem an einem Gebäudeteil verankerbaren Blendrahmen (8) und einem in dem Blendrahmen (8) um mindestens eine Drehachse drehbar gelagerten Flügelrahmen (5), der mit einer flächigen Füllung (6) versehen ist, wobei der Blendrahmen (8) aus mehreren Abschnitten eines Blendrahmenprofils (8', 8") und der Flügelrahmen (5) aus mehreren Abschnitten eines Flügelrahmenprofils (5', 5") zusammengesetzt ist und in einer Verriegelungsstellung (4) des Gebäudeabschlusses (1) blendrahmenseitige Verriegelungselemente (2, 102) mit flügelrahmenseitigen Verriegelungselementen (3, 103, 203, 303) formschlüssig miteinander in Eingriff sind, wobei sowohl die flügelrahmenseitigen Verriegelungselemente (3, 103, 203, 303) als auch die blendrahmenseitigen Verriegelungselemente (2, 102) in einer zwischen einander zugewandten Falzwandungen des Flügelrahmens (5) und des Blendrahmens (8) befindlichen umlaufenden Falzkammer (11) angeordnet sind, wobei des Weiteren die flügelrahmenseitigen Verriegelungselemente (3, 103, 203, 303) jeweils an einen zugeordneten Abschnitt einer Schubstange (16) gekoppelt sind, die durch Betätigung eines Betätigungsorgans in einer angepassten Nut (28) der Falzwandung (29, 129) des Flügelrahmenprofils (5') entlang ihrer Längsachse verschiebbar ist, wodurch die blendrahmenseitigen Verriegelungselemente (2, 102) mit den flügelrahmenseitigen Verriegelungselementen (3, 103, 203, 303) in oder außer Eingriff bringbar sind, wobei ferner sowohl flügelrahmenseitige Verriegelungselemente (3, 103, 203, 303) als auch blendrahmenseitige Verriegelungselemente (2, 102) jeweils einen der Schubstange (16) zugeordneten Innenteil (26, 126, 24, 124) und einen näher als dieser an einer Isolierzone (10) angeordneten Außenteil (27, 127, 227, 327, 25, 125) aufweisen, mit dem sie sich an der Falzwandung (29, 129) des Flügelrahmenprofils (5') oder des Blendrahmenprofils (8') abstützen, **dadurch gekennzeichnet, dass** das Außenteil (27, 127, 227, 327) der flügelrahmenseitigen Verriegelungselemente (3, 103, 203, 303) im Bereich einer Hinterhakung mit mindestens einem Hakenabschnitt (32, 34, 146, 232, 332) in mindestens eine in dem Flügelrahmenprofil (5') angeordnete Nut (33, 35, 147', 233, 333) eingreift, deren Öffnungsquerschnitt parallel zu einer Ebene der Füllung (6) des Flügelrahmens (5) verläuft.

2. Gebäudeabschluss nach Anspruch 1, **dadurch gekennzeichnet, dass** die flügelrahmenseitigen Verriegelungselemente (3, 103, 203, 303) sowohl an dem Innenteil (26, 126) als auch an dem Außenteil (27, 127, 227, 327) jeweils einen Klammerabschnitt (36, 36', 37, 136) aufweisen und beide Klammerabschnitte (36, 36', 37, 136) zusammen eine Umklammerung der Seitenwandungen der Nut (28) der Schubstange (16) bilden und sich die Klammerabschnitte (36, 36', 37, 136), in eine Richtung senkrecht zu der Schubstange (16) und parallel zu der Ebene der Füllung (6) betrachtet, mindestens bis zu einer Ebene erstrecken, die durch einen Grund (38) der Nut (28) der Schubstange (16) gebildet ist.

3. Gebäudeabschluss nach Anspruch 1 oder 2, **dadurch gekennzeichnet, dass** die Falzkammer (11) aus einer der Schubstange (16) und ihrer Nut (28) zugeordneten Innenkammer (12), in der jeweils das Innenteil (26, 126, 24, 124) der flügelrahmenseitigen und blendrahmenseitigen Verriegelungselemente (3, 103, 203, 303, 2, 102) angeordnet ist, und einer näher als die Innenkammer (12) an einer Isolierzone (10) angeordneten Außenkammer (13), in der jeweils das Außenteil (27, 127, 227, 327, 25, 125) der flügelrahmenseitigen und blendrahmenseitigen Verriegelungselemente (3, 103, 203, 303, 2, 102) angeordnet ist, zusammengesetzt ist, wobei die in Richtung der Ebene der Füllung (6) gemessene Breite der Außenkammer (13) größer ist als die Breite der Innenkammer (12).

4. Gebäudeabschluss nach einem der Ansprüche 1 bis 3, **dadurch gekennzeichnet, dass** das Flügelrahmenprofil (5') eine sich im Wesentlichen über die gesamte Breite des Flügelrahmenprofils (5') erstreckende und einen rechteckförmigen Querschnitt aufweisende Hauptkammer und eine zwischen dieser und der Nut (28) für die Schubstange (16) angeordnete Zusatzkammer besitzt, die vorzugsweise von einer den Grund (38) der Nut (28) der Schubstange (16) bildenden Wandung (129) begrenzt wird.

5. Gebäudeabschluss nach einem der Ansprüche 1 bis 4, **dadurch gekennzeichnet, dass** sowohl die blendrahmenseitigen Verriegelungselemente (2, 102) als auch die flügelrahmenseitigen Verriegelungselemente (3, 103, 203, 303), im Querschnitt betrachtet, jeweils zwei sich im Wesentlichen parallel zu der Ebene der Füllung (6) des Flügelrahmens (5) erstreckende Vorsprünge (39, 39', 139', 42, 42') und zwei daran angepasste Vertiefungen (41, 41', 141', 40, 40') in den jeweils gegenüberliegenden Verriegelungselementen (3, 103, 203, 303, 2, 102) aufweisen, wobei die Vertiefungen (41, 41', 141', 40, 40') Hinterschneidungen besitzen, in die Randabschnitte der Vorsprünge (39, 39', 139', 42, 42') eingreifen, wobei vorzugsweise eine Vertiefung (40, 41) und ein Vorsprung (39, 42) in dem Innenteil (26, 126, 24, 124) des flügelrahmenseitigen bzw. blendrahmenseitigen Verriegelungselementes (3, 103, 203, 303, 2, 102) und ein weiterer Vorsprung (39', 42') und eine weitere Vertiefung (40', 41', 141') in dem Außenteil (27, 127, 227, 327, 25, 125) der flügelrahmenseitigen bzw. blendrahmenseitigen Verriegelungselemente (3, 103, 203, 303, 2, 102) angeordnet ist.

6. Gebäudeabschluss nach einem der Ansprüche 1 bis 5, **dadurch gekennzeichnet, dass** ein Bereich der Hinterhakung sich angrenzend an die Nut (28) der Schubstange (16) befindet.

7. Gebäudeabschluss nach einem der Ansprüche 1 bis 6, **dadurch gekennzeichnet, dass** ein Bereich der Hinterhakung in Form einer im Querschnitt T-förmigen, hinterschnittenen Nut (35) ausgebildet ist, deren Öffnungsquerschnitt in derselben Ebene angeordnet ist, wie der Grund (38) der Nut (28) der Schubstange (16).

8. Gebäudeabschluss nach einem der Ansprüche 1 bis 7, **dadurch gekennzeichnet, dass** der Öffnungsquerschnitt einer den Bereich der Hinterhakung bildenden Nut (35) neben einer Befestigungsnut eines Isolierstegs (9) der Isolierzone (10) angeordnet ist.

9. Gebäudeabschluss nach einem der Ansprüche 1 bis 8, **dadurch gekennzeichnet, dass** der Bereich der Hinterhakung als flache im Querschnitt rechteckförmige Nut (147) ausgebildet ist, die im Wesentlichen denselben Querschnitt wie die Nut (28) der Schubstange (16) besitzt und parallel zu dieser verläuft, wobei die den Bereich der Hinterhakung bildende Nut (147) im Vergleich mit der Nut (28) der Schubstange (16) zurückversetzt ist, wodurch sich in der Außenkammer (13) der Falzkammer (11) eine im Vergleich mit der Innenkammer (12) größere Breite ergibt.

10. Gebäudeabschluss nach einem der Ansprüche 2 bis 9, **dadurch gekennzeichnet, dass** sich ein Klammerabschnitt (36, 36', 37, 136), vorzugsweise der des Außenteils (27, 127, 227, 327), mindestens zu einer Ebene erstreckt, die durch eine Oberfläche einer der Nut (28) der Schubstange (16) zugewandten Wandung einer Hohlkammer im Inneren des Flügelrahmenprofils (5') gebildet ist.

11. Gebäudeabschluss nach einem der Ansprüche 2 bis 10, **dadurch gekennzeichnet, dass** mindestens ein Klammerabschnitt (36, 37, 136) an einer Seitenwandung der Nut (28) der Schubstange (16) gleitend anliegt.

12. Gebäudeabschluss nach einem der Ansprüche 2 bis 11, **dadurch gekennzeichnet, dass** mindestens ein Klammerabschnitt (36) auf der einer Innenseite (I) zugewandten Seite der Nut (28) der Schubstange (16) und mindestens ein Klammerabschnitt (36') auf der einer Außenseite (A) zugewandten Seite einer Nut (35) angeordnet ist.

13. Gebäudeabschluss nach einem der Ansprüche 1 bis 12, **dadurch gekennzeichnet, dass** die flügelrahmenseitigen Verriegelungselemente (3, 103, 203, 303) und/oder die blendrahmenseitigen Verriegelungselemente (2, 102) einstückig ausgebildet sind.

14. Gebäudeabschluss nach einem der Ansprüche 1 bis 13, **dadurch gekennzeichnet, dass** ein Grund (38) der Nut (28) der Schubstange (16) in Bereichen der flügelrahmenseitigen Verriegelungselemente (3, 103, 203, 303) von einem Abschnitt einer durchgehenden Wandung gebildet wird, wobei die Wandung vorzugsweise eine Wand einer auf einer Rückseite der Schubstange (16) angeordneten Kammer des Flügelrahmens (5) bildet.

15. Gebäudeabschluss nach einem der Ansprüche 2 bis 14, **dadurch gekennzeichnet, dass** sich mindestens ein Klammerabschnitt (36', 37, 136), in eine Richtung senkrecht zu der Schubstange (16) und parallel zu der Ebene der Füllung (6) betrachtet, über die Ebene hinaus erstreckt, die durch den Grund (38) der Nut (28) der Schubstange (16) gebildet ist.

## Claims

1. A blast-resistant and/or break-in-resistant building closure (1) with an outer frame (8) which can be anchored to a part of a building and a casement (5) which is mounted in the outer frame (8) such that it can be rotated about at least one axis of rotation, which casement is provided with a flat panel (6), wherein the outer frame (8) is composed of a plurality of sections of an outer frame profile (8', 8") and the casement (5) is composed of a plurality of sections of a casement profile (5', 5") and, when the building closure (1) is in a locked position (4), locking elements (2, 102) on the outer frame side are engaged in a form-fitting manner with locking elements (3, 103, 203, 303) on the casement side, wherein both the locking elements (3, 103, 203, 303) on the casement side and the locking elements (2, 102) on the outer frame side are arranged in a peripheral rebate chamber (11) situated between mutually facing rebate walls of the casement (5) and of the outer frame (8), wherein furthermore the locking elements (3, 103, 203, 303) on the casement side are each coupled to an associated section of a push rod (16) which can be pushed in a matching groove (28) in the rebate wall (29, 129) of the casement profile (5') along the longitudinal axis of the said groove by actuation of an actuation member, as a result of which the locking elements (2, 102) on the outer frame side can be brought into or out of engagement with the locking elements (3, 103, 203, 303) on the casement side, wherein further both locking elements (3, 103, 203, 303) on the casement side and locking elements (2, 102) on the outer frame side each have an inner part (26, 126, 24, 124) associated with the push rod (16) and an outer part (27, 127, 227, 327, 25, 125) which is arranged nearer than the said inner part to an insulation zone (10), with which outer part they are supported on the rebate wall (29, 129) of the casement profile (5') or of the outer frame profile (8'), **characterised in that** the outer part (27, 127, 227, 327) of the locking elements (3, 103, 203, 303) on the casement side engages in the region of a rear hook with at least one hook section (32, 34, 146, 232, 332) in at least one groove (33, 35, 147', 233, 333), which is arranged in the casement profile (5') and the opening cross section of which runs parallel to a plane of the panel (6) of the casement (5).

2. The building closure according to Claim 1 to 5, **characterised in that** the locking elements (3, 103, 203, 303) on the casement side each have a clamp section (36, 36', 37, 136) both on the inner part (26, 126) and on an outer part (27, 127, 227, 327), and both clamp sections (36, 36', 37, 136) together form a clasp of the side walls of the groove (28) of the push rod (16), and the clamping sections (36, 36', 37, 136) extend at least as far as a plane which is formed by a bottom (38) of the groove (28) of the push rod (16), as viewed in a direction perpendicular to the push rod (16) and parallel to the plane of the panel (6).

3. The building closure according to Claim 1 or 2, **characterised in that** the rebate chamber (11) is composed of an inner chamber (12), which is associated with the push rod (16) and the groove (28) thereof and in which the inner part (26, 126, 24, 124) of each of the locking elements (3, 103, 203, 303, 2, 102) on the casement and outer frame sides is arranged, and an outer chamber (13), which is arranged nearer than the inner chamber (12) to an insulation zone (10) and in which the outer part (27, 127, 227, 327, 25, 125) of each of the locking elements (3, 103, 203, 303, 2, 102) on the casement and outer frame sides is arranged, wherein the width of the outer chamber (13) measured in the direction of the plane of the panel (6) is greater than the width of the inner chamber (12).

4. The building closure according to one of Claims 1 to 3, **characterised in that** the casement profile (5') has a main chamber, which extends essentially over the entire width of the casement profile (5') and has a rectangular cross section, and an additional chamber which is arranged between the main chamber and the groove (28) for the push rod (16) and is preferably delimited by a wall (129) forming the bottom (38) of the groove (28) of the push rod (16).

5. The building closure according to one of Claims 1 to 4, **characterised in that** both the locking elements (2, 102) on the outer frame side and the locking elements (3, 103, 203, 303) on the casement side each have, as seen in cross section, two projections (39, 39', 139', 42, 42') extending essentially parallel to the plane of the panel (6) of the casement (5) and two complementary depressions (41, 41', 141', 40, 40') in the respectively opposite locking elements (3, 103, 203, 303, 2, 102), wherein the depressions (41, 41', 141', 40, 40') have undercuts into which edge sections of the projections (39, 39', 139', 42, 42') engage, wherein preferably one depression (40, 41) and one projection (39, 42) are arranged in the inner part (26, 126, 24, 124) of the locking element (3, 103, 203, 303, 2, 102) on the casement and outer frame side, respectively, and a further projection (39', 42') and a further depression (40', 41', 141') are arranged in the outer part (27, 127, 227, 327, 25, 125) of the locking elements (3, 103, 203, 303, 2, 102) on the casement and outer frame side, respectively.

6. The building closure according to one of Claims 1 to 5, **characterised in that** a region of the rear hook is situated adjacently to the groove (28) of the push rod (16).

7. The building closure according to one of Claims 1 to 6, **characterised in that** a region of the rear hook is in the form of an undercut groove (35) with a T-shaped cross section, the opening cross section of which is arranged in the same plane as the bottom (38) of the groove (28) of the push rod (16).

8. The building closure according to one Claims 1 to 7, **characterised in that** the opening cross section of a groove (35) forming the region of the rear hook is arranged adjacently to a fastening groove of an insulation web (9) of the insulation zone (10).

9. The building closure according to one of Claims 1 to 8, **characterised in that** the region of the undercut is formed as a shallow groove (147) with a rectangular cross section, which has essentially the same cross section as the groove (28) of the push rod (16) and runs parallel thereto, wherein the groove (147) forming the region of the rear hook is set back compared to the groove (28) of the push rod (16), as a result of which a larger width is produced in the outer chamber (13) of the rebate chamber (11) compared to the inner chamber (12).

10. The building closure according to one of Claims 2 to 9, **characterised in that** a clamping section (36, 36', 37, 136), preferably that of the outer part (27, 127, 227, 327), extends at least to a plane which is formed by a surface of a wall of a hollow chamber in the interior of the casement profile (5'), which wall faces the groove (28) of the push rod (16).

11. The building closure according to one of Claims 2 to 10, **characterised in that** at least one clamping section (36, 37, 136) bears in a sliding manner against a side wall of the groove (28) of the push rod (16).

12. The building closure according to one of Claims 2 to 11, **characterised in that** at least one clamping section (36) is arranged on the side of the groove (28) of the push rod (16), which side faces the inner side (I), and at least one clamping section (36') on the side of a groove (35) which faces an outer side (A).

13. The building closure according to one of Claims 1 to 12, **characterised in that** the locking elements (3, 103, 203, 303) on the casement side and/or the locking elements (2, 102) on the outer frame side are formed in one piece.

14. The building closure according to one of Claims 1 to 13, **characterised in that** a bottom (38) of the groove (28) of the push rod (16) is formed in regions of the locking elements (3, 103, 203, 303) on the casement side by a section of a continuous wall, wherein the wall preferably forms a wall of a chamber of the casement (5) which is arranged on a rear side of the push rod (16).

15. The building closure according to one of Claims 2 to 14, **characterised in that** at least one clamping section (36', 37, 136), as seen in a direction perpendicular to the push rod (16) and parallel to the plane of the panel (6), extends beyond the plane formed by the bottom (38) of the groove (28) of the push rod (16).

## Revendications

1. Fermeture de bâtiment (1) réduisant l'effet d'explosion et/ou d'intrusion avec un dormant (8) ancrable dans une partie de bâtiment et un vantail (5) logé de façon pivotante dans le dormant (8) autour d'au moins un axe de rotation qui est munie d'un garnissage (6) plane, pour laquelle le dormant (8) est composé de plusieurs sections d'un profilé de dormant (8', 8") et le vantail (5) de plusieurs sections d'un profilé de vantail (5', 5") et des éléments de verrouillage (2, 102) sur le côté du dormant, dans une position de verrouillage (4) de la fermeture de bâtiment (1), sont en prise les uns avec les autres par complémentarité de forme avec des éléments de verrouillage (3, 103, 203, 303) sur le côté du vantail, pour laquelle tant les éléments de verrouillage (3, 103, 203, 303) du côté vantail qu'également les éléments de verrouillage (2, 102) du côté dormant sont disposés dans une chambre à feuillure (11) en rotation se trouvant entre des parois à feuillure tournées les unes vers les autres du vantail (5) et du dormant (8), pour laquelle par ailleurs les éléments de verrouillage (3, 103, 203, 303) du côté du vantail sont respectivement couplés à une section attribuée d'une tige de crémone (16), qui est coulissante dans une rainure (28) adaptée de la paroi à feuillure (29, 129) du profilé de vantail (5') le long de son axe longitudinal en actionnant un organe de commande, les éléments de verrouillage (2, 102) du côté dormant pouvant être mis en prise ou hors prise avec les éléments de verrouillage (3, 103, 203, 303) du côté du vantail, pour laquelle en outre tant les éléments de verrouillage (3, 103, 203, 303) du côté vantail qu'également les éléments de verrouillage (2 ,102) du côté dormant présentent respectivement une partie intérieure (26, 126, 24, 124) attribuée à la tige de crémone (16) et une partie extérieure (27, 127, 227, 327, 25, 125) disposée plus près que celle-ci sur une zone d'isolement (10) avec laquelle elles s'appuient sur la paroi à feuillure (29, 129) du profilé de vantail (5') ou du profilé de dormant (8') **caractérisée en ce que** la partie extérieure (27, 127, 227, 327) des éléments de verrouillage (3, 103, 203, 303) du côté vantail vienne en prise dans la zone d'un accrochage arrière avec au moins une section d'accrochage (32, 34, 146, 232, 332) dans au moins une rainure (33, 35, 147', 233, 333) disposée dans le profilé de vantail (5') dont la section d'ouverture court parallèlement à un plan du garnissage (6) du vantail (5).

2. Fermeture de bâtiment selon la revendication 1 **caractérisée en ce que** les éléments de verrouillage (3, 103, 203, 303) du côté vantail présentent respectivement une section d'agrafage (36, 36', 37, 136) tant sur la partie intérieure (26, 126) qu'également sur la partie extérieure (27, 127, 227, 327) et **en ce que** les deux sections d'agrafage (36, 36', 37, 136) forment ensemble un serrage étreignant des parois latérales de la rainure (28) de la tige de crémone (16) et **en ce que** les sections d'agrafage (36, 36', 37, 136) s'étirent, en considération d'un sens perpendiculaire à la tige de crémone (16) et parallèle au plan du garnissage (6), au moins jusqu'à un plan qui est formé par un fond (38) de la rainure (28) de la tige de crémone (16).

3. Fermeture de bâtiment selon les revendications 1 ou 2 **caractérisée en ce que** la chambre à feuillure (11) est composée d'une chambre intérieure (12) attribuée à la tige de crémone (16) et à sa rainure (28) dans laquelle sont respectivement disposées les parties intérieures (26, 126, 24, 124) des éléments de verrouillage (3, 103, 203, 303, 2, 102) du côté vantail et du côté dormant et d'une chambre extérieure (13) montée plus près que la chambre intérieure (12) sur une zone d'isolement (10) dans laquelle sont respectivement disposées les parties extérieures (27, 127, 227, 327, 25, 125) des éléments de verrouillage côté vantail et côté dormant (3, 103, 203, 303, 2, 102), la largeur de la chambre extérieure (13) mesurée dans le sens du plan du garnissage (6) étant plus grande que la largeur de la chambre intérieure (12).

4. Fermeture de bâtiment selon les revendications 1 à 3 **caractérisée en ce que** le profilé de vantail (5') possède une chambre principale s'étendant pour l'essentiel sur toute la largeur du profilé de vantail (5') et présentant une section rectangulaire et une chambre intermédiaire disposée entre celle-ci et la rainure (28) pour la tige de crémone (16), qui est limitée de préférence par une paroi (129) formant le fond (38) de la rainure (28) de la tige de crémone (16).

5. Fermeture de bâtiment selon les revendications 1 à 4 **caractérisée en ce que** tant les éléments de verrouillage (2, 102) du côté dormant qu'également les éléments de verrouillage (3, 103, 203, 303) du côté vantail, considérés dans la section transversale, présentent respectivement deux parties en saillie (39, 39', 139', 42, 42') s'étendant pour l'essentiel parallèlement au plan du garnissage (6) du vantail (5) et deux évidements (41, 41', 141', 40, 40') adaptés à celles-ci dans les éléments de verrouillage (3, 103, 203, 303, 2, 102) respectivement opposés, les évidements (41, 41', 141', 40, 40') possédant des contre-dépouilles dans lesquelles viennent en prise des sections de rive des parties en saillie (39, 39', 139', 42, 42'), un évidement (40, 41) et une partie en saillie (39, 42) étant disposés de préférence dans la partie intérieure (26, 126, 24, 124) de l'élément de verrouillage (3, 103, 203, 303, 2, 102) du côté vantail ou du côté dormant et une autre partie en saillie (39', 42') et un autre évidement (40', 41', 141') étant disposés dans la partie extérieure (27, 127, 227, 327, 25, 125) des éléments de verrouillage (3, 103, 203, 303, 2, 102) côté vantail ou côté dormant.

6. Fermeture de bâtiment selon les revendications 1 à 5 **caractérisée en ce qu'**une zone d'accrochage arrière se trouve limitrophe à la rainure (28) de la tige de crémone (16).

7. Fermeture de bâtiment selon les revendications 1 à 6 **caractérisée en ce qu'**une zone d'accrochage arrière est constituée sous la forme d'une rainure (35) en contre-dépouille, à section en forme de T, dont la section d'ouverture est disposée dans le même plan que le fond (38) de la rainure (28) de la tige de crémone (16).

8. Fermeture de bâtiment selon les revendications 1 à 7 **caractérisée en ce que** la section d'ouverture d'une rainure (35) en contre-dépouille formant la zone de 1' accrochage arrière est disposée près d'une rainure de fixation d'une nervure d'isolement (9) de la zone d'isolement (10).

9. Fermeture de bâtiment selon les revendications 1 à 8 **caractérisée en ce que** la zone d'accrochage arrière est formée en tant que rainure (147) plate de section rectangulaire qui possède pour l'essentiel la même section que la rainure (28) de la tige de crémone (16) et court parallèlement à celle-ci, la rainure (147) formant la zone d'accrochage arrière étant ramenée en arrière en comparaison à la rainure (28) de la tige de crémone (16), ce qui résulte en une plus grande largeur dans la chambre extérieure (13) de la chambre à feuillure (11) en comparaison de la chambre intérieure (12).

10. Fermeture de bâtiment selon les revendications 2 à 9 **caractérisée en ce qu'**une section d'agrafage (36, 36', 37, 136) de préférence celle de la partie extérieure (27, 127, 227, 327), s'étend au moins dans un plan qui est formé par une surface d'une paroi tournée vers la rainure (28) de la tige de crémone (16), d'une chambre creuse à l'intérieur du profilé de vantail (5').

11. Fermeture de bâtiment selon les revendications 2 à 10 **caractérisée en ce qu'**au moins une section d'agrafage (36, 37, 136) est appliquée coulissante sur une paroi latérale de la rainure (28) de la tige de crémone (16).

12. Fermeture de bâtiment selon les revendications 2 à 11 **caractérisée en ce qu'**au moins une section d'agrafage (36) est disposée sur le côté de la rainure (28) de la tige de crémone (16), tourné vers un côté intérieur (I) et qu'au moins une section d'agrafage (36') est disposée sur le côté d'une rainure (35), tourné vers le côté extérieur (A).

13. Fermeture de bâtiment selon les revendications 1 à 12 **caractérisée en ce que** les éléments de verrouillage (3, 103, 203, 303) du côté vantail et/ou les éléments de verrouillage (2, 102) du côté dormant sont constitués de façon monobloc.

14. Fermeture de bâtiment selon les revendications 1 à 13 **caractérisée en ce qu'**un fond (38) de la rainure (28) de la tige de crémone (16) est formé dans les zones des éléments de verrouillage (3, 103, 203, 303) du côté vantail par une section d'une paroi traversante, ladite paroi formant de préférence une cloison d'une chambre du vantail (5), disposée sur une face arrière de la tige de crémone (16).

15. Fermeture de bâtiment selon les revendications 2 à 14 **caractérisée en ce qu'**au moins une section d'agrafage (36', 37, 136), prise en considération dans un sens perpendiculaire à la tige de crémone (16) et parallèle au plan du garnissage (6), s'étend au-delà du plan qui est formé par le fond (38) de la rainure (28) de la tige de crémone (16).
